# EUROPÄISCHE PATENTSCHRIFT

(11) **EP 1 531 909 B1**
(45) Veröffentlichungstag und Bekanntmachung des Hinweises auf die Patenterteilung: **31.05.2006**
(21) Anmeldenummer: 03792144.2
(22) Anmeldetag: 19.08.2003
(51) Int. Cl.: A62C 3/02

(54) **FEUERLÖSCHANLAGE UND LEITSYSTEM FÜR TUNNEL UND ÄHNLICHE BAUWERKE**
FIRE EXTINGUISHING INSTALLATION AND GUIDING SYSTEM FOR TUNNELS AND SIMILAR STRUCTURES
INSTALLATION D'EXTINCTION D'INCENDIE ET SYSTEME DE CONDUITE POUR TUNNELS ET OUVRAGES SIMILAIRES

(30) Priorität: 20.08.2002 DE 10239009; 06.01.2003 DE 10300370
(43) Veröffentlichungstag der Anmeldung: 25.05.2005
(73) Patentinhaber: WW.BAU AG, 6340 Baar/ZG (CH)
(72) Erfinder: Kuhblank, Roland, 10625 Berlin (DE)
(74) Vertreter: Kietzmann, Manfred
(86) Internationale Anmeldenummer: PCT/DE2003/002833
(87) Internationale Veröffentlichungsnummer: WO 2004/018050

(56) Entgegenhaltungen:
- WO-A-01/78840
- DE-A- 10 051 285
- FR-A- 2 793 149
- US-A- 3 169 581
- PATENT ABSTRACTS OF JAPAN vol. 1998, no. 08, 30. Juni 1998 (1998-06-30) & JP 10 066738 A (NOHMI BOSAI LTD), 10. März 1998 (1998-03-10)
- PATENT ABSTRACTS OF JAPAN vol. 1998, no. 10, 31. August 1998 (1998-08-31) & JP 10 118212 A (NOHMI BOSAI LTD), 12. Mai 1998 (1998-05-12)
- PATENT ABSTRACTS OF JAPAN Bd. 1998, Nr. 11 30 September 1998 & JP 10 165 535 A (NOHMI BOSAI LTD) 23 Juni 1998

## Beschreibung

Die Erfindung betrifft eine Feuerlöschanlage für insbesondere Tunnel und ähnliche Bauwerke.

### [Stand der Technik]

Längere Tunnel sind mit Feuerlöschanlagen versehen, die im Falle eines Brandes ausgelöst werden und die speziell geeignete Löschmittel abgeben, um den Brand wirksam zu bekämpfen. Diese Anlagen bestehen aus stationär installierten Rohrleitungen, die das Löschmittel in der Nähe des Brandherdes abgeben. Die Abgabe des Löschmittels erfolgt flächendeckend aber ungezielt (DE 10051285 A1)

Von Nachteil ist, daß im Falle eines Brandes die in der Nähe des Brandherdes befindlichen Düsen das Löschmittel ungerichtet und ungezielt sowie ohne die erforderliche Heftigkeit abgeben, so daß die Brandbekämpfung nicht optimal erfolgt.

Ein weiterer Nachteil besteht darin, daß im Falle eines Brandes die Information der Verkehrsteilnehmer nicht weiträumig genug vom Brandherd entfernt erfolgt.

Weiterhin ist aus der JP 10066738 (NOHMI BOSAI LTD), 1998-03-10 eine Feuerlöschanlage für Tunnel und ähnliche Bauwerke bekannt, bestehend aus einer oberhalb des Verkehrsweges angeordneten Schiene, einer Löscheinheit, die auf der Schiene geführt ist und über ein Antriebssystem mit ihr in Verbindung stehen, wobei die Löscheinheit aus einem Behälter für Treibmittel und einem Behälter für Löschmittel, der über ein Leitungssystem mit wenigstens einer positionierbaren Düse verbunden ist, besteht.

Diese Anlage lässt wegen der fehlenden Bindung der Löscheinheit an eine Standleitung eine flexible Positionierung gegenüber dem Brandherd zu, ist aber wegen der nur begrenzt zur Verfügung stehenden Löschmittelmenge letztlich ein Risikofaktor, denn hier wird Sicherheit versprochen, ist aber bei größeren Bränden dann nicht mehr gegeben.

### [Aufgabe der Erfindung]

Aufgabe der Erfindung ist es, eine Feuerlöschanlage insbesondere für Tunnel oder ähnliche Bauwerke vorzuschlagen, die eine Brandbekämpfung durch eine flexible brandtechnisch optimale Positionierung von mobilen Löscheinrichtungen gewährleistet, wobei die für die Brandbekämpfung benötigten Löschmittel keiner Mengenbegrenzung unterliegen.

Gelöst wird die Aufgabe mittels einer Feuerlöschanlage gemäß Anspruch 1.

### [Beispiele]

Nachfolgend wird die Erfindung anhand eines Ausführungsbeispiels erläutert.

Es zeigen
- Figur 1: einen Schnitt durch einen mit einer erfindungsgemäßen Feuerlöschanlage ausgestatteten Tunnel,
- Figur 2: eine Löscheinheit der Feuerlöschanlage in der Vorderansicht (geschnitten),
- Figur 3: eine Löscheinheit der Feuerlöschanlage in der Seitenansicht (geschnitten),
- Figur 4: die Feuerlöschanlage in Funktion,
- Figur 5: die Positionierung der Düse 10.

Die Figur 1 zeigt einen Schnitt durch einen mit einer erfindungsgemäßen Feuerlöschanlage ausgestatteten Tunnel 1. Oberhalb des Verkehrsweges ist eine Schiene 3 angeordnet. Die Schiene 3 (die z.B. die Form eines Doppel-T-Trägers hat), kann an der Tunneldecke 2 oder an einem gesonderten Ständerwerk (nicht dargestellt) befestigt sein. Auf der Schiene 3 sind wenigstens zwei Löscheinheiten 4 der Feuerlöschanlage geführt. Die Schiene 3 ist in einer solchen Höhe angeordnet, daß die Löscheinheiten 4 sich in jedem Fall über den Fahrzeugen befinden .

Die Löscheinheit 4 (Figur 2) ist in ihrer Form der Tunneldekke 2 angepaßt und steht über das Antriebssystem 5 mit der Schiene 3 in Verbindung. Im Inneren der Löscheinheit 4 befindet sich ein Behälter 6 für das Löschmittel und ein Behälter 7 für das Treibmittel.

Im Behälter 6 befindet sich ein Steigrohr 8, das über die Leitung 9 mit wenigstens einer Düse 10 verbunden ist. Die Düsen 10 sind so ausgebildet, daß sie das Löschmittel in praktisch alle Richtungen abgeben können. Das kann so geschehen, daß sie horizontal (um 360°) und/oder vertikal (um etwa 180°) geschwenkt oder horizontal und/oder vertikal über ein mechanisches System verschoben werden. Nach einer weiteren Ausführungsform kann die Düse 10 die Form einer Scheibe haben, die das Löschmittel über am Umfang angeordnete Öffnungen in alle Richtungen abgibt, oder die, in Drehung versetzt, das Löschmittel über wenigstens eine am Umfang angeordnete Öffnung über eine Fläche verteilt.

Figur 5 zeigt eine drehbare Düse 10, die an einer aus- und einfahrbaren flexiblen Leitung 18 befestigt ist und mittels eines schwenkbaren und in seiner Länge veränderlichen Gestänges 18 im Raum unter der Löscheinheit 4 positionierbar ist.

Die Löscheinheit 4 ist mit wenigstens einem Sensor 11 und einer Warneinrichtung 12 versehen. Die an den Löscheinheiten 4 angeordneten Sensoren 11 erkennen bereits erhitzte Teile an Fahrzeugen, wie z.B. erhitzte Bremstrommeln.

An der Löscheinheit 4 kann eine Fernsehkamera 17, die bewegte Bilder aus dem Tunnel 1 in eine Leitzentrale überträgt, und ein Scheinwerfer 16 angeordnet sein, der die Umgebung gezielt für die Fernsehkamera 17 ausleuchtet. Sowohl die Fernsehkamera 17 als auch der Scheinwerfer 16 sind horizontal und vertikal schwenkbar angeordnet.

Figur 3 zeigt eine Löscheinheit 4 der Feuerlöschanlage in der Seitenansicht. Die Löscheinheit 4 ist an beiden Enden mit Kupplungen 13 versehen. Mittels der Kupplungen 13 kann jede Löscheinheit 4 mit benachbarten Löscheinheiten 4 zu einer größeren Einheit (Figur 4) verbunden werden.

Nach einer weiteren Ausführungsform ist wenigstens eine Löscheinheit 4 mit Elementen ausgestattet, die eine Verbindung dieser Löscheinheit 4 mit in der Nähe der Schiene 3 angeordneten Standleitungen für Lösch- und Treibmittel herstellt. Über die Kupplungen 13 werden die weiteren Löscheinheiten 4 kontinuierliche mit Lösch- und Treibmittel versorgt. Die Verbindung kann über an den Standleitungen regelmäßig angeordnete Kupplungen erfolgen oder über ein Verbindungselement, das die Standleitungen an einer Stelle durchdringt.

Nach einer weiteren Ausführungsform erfolgt die Versorgung der Löscheinheiten 4 mit Lösch- und Treibmittel dadurch, daß Löscheinheiten 4 zwischen einer Kuppelstelle an den Standleitungen und der äußersten an der Brandbekämpfung beteiligten Löscheinheiten 4 pendelt und so die verbrauchten Vorräte ergänzt.

Die in Figur 3 dargestellte Löscheinheit 4 ist mit wenigstens einem Display 15 ausgestattet, mit dem Informationen an die Verkehrsteilnehmer übermittelt werden.

An der Tunneldecke 5 oder an einer beliebigen anderen Stelle der Tunnnelwand sind mit einem gewissen Abstand zueinander Rauchgas- und Wärmeentwicklungssensoren 14 angeordnet.

Das Antriebssystem 5 der Löscheinheit 4 ist mit Elektromotoren und/oder Preßluftmotoren versehen. Die Elektromotoren werden über in der Löscheinheit 4 befindliche Akkumulatoren oder über eine gesonderte Stromschiene, die z.B. an der Schiene 3 angeordnete ist, gespeist. Der Antrieb der Preßluftmotoren erfolgt durch in einem Preßluftbehälter gespeicherte Luft.

Als Löschmittel kommen flüssige Stoffe oder mehrphasige Systeme (z.B. Schäume oder Pulver) in Frage und als Treibmittel wird Treibgas verwendet.

Die erfindungsgemäße Löschanlage funktioniert wie folgt:
Meldet einer der Sensoren 14 Rauch- und/oder Wärmeentwicklung, dann wird mit diesem Signal das Antriebssystem 5 angesteuert und die an beiden Seiten des Brandherdes nächstliegenden Löscheinheiten 4 werden zum Brandherd gefahren. Die Sensoren 11 der Löscheinheiten 4 lokalisieren den Brandherd und mit den gewonnenen Informationen werden diese beiden Löscheinheiten 4 optimal zum Brandherd positioniert und die Düsen 10 optimal auf den Brandherd gerichtet und geöffnet. Dabei kann von mehreren Düsen 10 einer Löscheinheit 4 nur die dem Brandherd nächste Düse 10 geöffnet sein, während die anderen Düsen 10 geschlossen sind. Gleichzeitig wird der Behälter 8 geöffnet und das Treibmittel strömt in den Behälter 6 mit dem Löschmittel, das über Steigrohr 8 und Leitung 9 zu den geöffneten Düsen 10 geleitet und zielgerichtet in Richtung des Brandherdes gesprüht wird.
Mit Hilfe der Fernsehkamera 17 und dem Scheinwerfer 16 ist es möglich, von einer Leitzentrale das Brandereignis und dessen Umgebung visuell zu erfassen und zu bewerten und den Löschvorgang manuell zu steuern. Das kann z.B. dann erforderlich sein, wenn Menschen gezielt vor dem Feuer geschützt werden müssen oder wenn feuergefährliche Güter, die sich nicht in unmittelbarer Nähe des Brandherdes befinden, gezielt vor einem Übergreifen der Flammen geschützt werden müssen.
Während die an beiden Seiten des Brandherdes nächstliegenden Löscheinheiten 4 mit der Brandbekämpfung begonnen haben, werden die weiteren Löscheinheiten 4 in Richtung des Brandherdes verfahren und mittels der Kupplungen 13 mit der dem Brandherd nächstliegenden Löscheinheit 4 verbunden. Nach der Verbindung der Löscheinheiten 4 zu einer größeren Einheit werden bei den nicht unmittelbar an der Brandbekämpfung beteiligten Löscheinheiten 4 bei geschlossenen Düsen 10 die Behälter 8 geöffnet und das Löschmittel über die Steigrohre 9, die Leitung 10 und die Kupplungen 13 zu den Löscheinheiten 4 geleitet, die unmittelbar an der Brandbekämpfung beteiligt sind, und dort versprüht. Die verbrauchten Lösch- und Treibmittel werden mittels der Standleitungen ergänzt.
Mit der erfindungsgemäßen Feuerlöschanlage ist es möglich, eine oder mehrere Düsen 10 einer Löscheinheit 4 oder Düsen 10 mehrerer Löscheinheiten 4 auf einen Brandherd zu richten und zu öffnen. Es ist ebenso möglich, die Düsen 10 einer Löscheinheit 4 oder Düsen 10 mehrerer Löscheinheiten 4 auf unterschiedliche Brandherde zu richten und zu öffnen.
Die Warneinrichtung signalisiert im Falle eines Brandes den Verkehrsteilnehmern die Gefahr. Sie verhindert, daß nach der Brandmeldung sich Verkehrsteilnehmer in Richtung des Brandes bewegen. Über die Displays 15 können die Verkehrsteilnehmer gezielt gewarnt und schon weit vor dem Brandherd gezielt instruiert werden (STOP; WENDEN usw.).
Die an den Löscheinheiten 4 angeordneten Sensoren 11 erkennen bereits erhitzte Teile an Fahrzeugen, wie z.B. erhitzte Bremstrommeln. Auf diese Weise ist es möglich, derartige Fahrzeuge mittels der über die Displays 15 übermittelten Informationen schon vor der Entstehung eines Brandes zum Halten zu bringen und die mögliche Brandursache auszuschalten.

Die erfindungsgemäße Feuerlöschanlage ermöglicht es, einen Brand mit ihrer gesamten Kapazität zielgerichtet zu bekämpfen. Durch hohe Beweglichkeit der Düsen und ihre genaue Ausrichtung auf den Brandherd kann praktisch jeder Brand bereits während der Entstehung wirkungsvoll bekämpft werden. Durch die Vereinigung der Kapazität der gesamten Anlage können auch größere und hartnäckige Brände gelöscht werden.

Darüber hinaus werden die gewonnenen Informationen gezielt für die Benachrichtigung und das Instruieren der Verkehrsteilnehmer verwendet.

### [Bezugszeichenliste]

- 1: Tunnel
- 2: Tunneldecke
- 3: Schiene
- 4: Löscheinheit
- 5: Antriebssystem
- 6: Löschmittelbehälter
- 7: Treibmittelbehälter
- 8: Steigrohr
- 9: Leitung
- 10: Düse
- 11: Sensor
- 12: Warneinrichtung
- 13: Kupplung
- 14: Rauchgas- und Wärmeentwicklungssensoren
- 15: Display
- 16: Scheinwerfer
- 17: Fernsehkamera
- 18: flexible Leitung
- 19: Gestänge

## Patentansprüche

1. Feuerlöschanlage für Tunnel oder ähnliche Bauwerke umfassend
mindestens zwei Löscheinheiten (4), die an einer oberhalb des Verkehrsweges angeordneten Schiene (3) zu führen sind, und über ein Antriebssystem (5) mit der Schiene (3) in Verbindung zu bringen and entlang der Schiene (3) bewegbar sind, wobei
die Löscheinheiten (4) jeweils über einen Behälter (7) für Treibmittel und einem Behälter (6) für Löschmittel verfügen, wobei der Behälter (6) für Löschmittel über ein Leitungssystem mit wenigstens einer positionierbaren Düse (10) der Löscheinheit (4) verbunden ist und die Positionierung der Düsen (10) der Löscheinheiten (4) steuerbar ist, wobei
die Löscheinheiten (4) über einen oder mehrere Sensoren (11) verfügen, die dem Erkennen des Brandherdes und der Positionierung der Löscheinheit (en) (4) und der Steuerung der Düsen (10) dienen, wobei
die Löscheinheiten (4)jeweils beidseitig Kupplungen (13) zur Verbindung und zum Löschmittelaustausch zwischen benachbarten Löscheinheiten (4) aufweisen und wobei
wenigstens eine Löscheinheit (4) über eine wahlweise herstellbare Verbindung zu einer oder mehreren im Tunnel angeordneten Standleitungen für Lösch- und Treibmittel verfügt.

2. Feuerlöschanlage nach Anspruch 1, **dadurch gekennzeichnet, dass**
im Tunnel mit einem gewissen Abstand zueinander Rauchgas- und Wärmeentwicklungssensoren (14) angeordnet sind, deren Signale zum Ansteuern des Antriebssystems (5) der Löscheinheiten (4) dienen.

3. Feuerlöschanlage nach Anspruch 2, **dadurch gekennzeichnet, dass**
die Signale der Rauchgas- und Wärmeentwicklungssensoren (14) bewirken, dass mindestens die an beiden Seiten des Brandherdes nächstliegenden Löscheinheiten (4) zum Brandherd gefahren werden und wahlweise ankuppeln.

4. Feuerlöschanlage nach einem der Ansprüche 1 bis 3, **dadurch gekennzeichnet, dass**
die Löscheinheiten (4) mit wenigstens einer Fernsehkamera (17) und/oder wenigstens einem Scheinwerfer (16) versehen sind zur visuellen Anzeige des Brandereignisses und dessen Umgebung in einer Leitzentrale und deren manueller Einflussnahme auf die Steuerung der Brandbekämpfung.

5. Feuerlöschanlage nach einem der Ansprüche 1 bis 4, **dadurch gekennzeichnet dass**,
die Düsen (10) horizontal um 360° und/oder vertikal um etwa 180° schwenkbar angeordnet sind.

6. Feuerlöschanlage nach einem der Ansprüche 1 bis 5, **dadurch gekennzeichnet, dass**
die Düsen (10) vertikal und horizontal über ein System positionierbar sind.

7. Feuerlöschanlage nach einem der Ansprüche 1 bis 6, **dadurch gekennzeichnet, dass**
die Löscheinheiten (4) mit einer Warneinrichtung (12) und/oder wenigstens einem Display zur Anzeige von Informationen an die Verkehrsteilnehmer versehen sind.

8. Feuerlöschanlage nach einem der Ansprüche 1 bis 7, **dadurch gekennzeichnet, dass**
die Löscheinheiten (4) in ihrer Form der Tunneldecke (2) angepasst sind.

9. Feuerlöschanlage nach einem der Ansprüche 1 bis 8, **dadurch gekennzeichnet, dass**
das Antriebssystem (5) der Löscheinheit (4) mit Elektromotoren und/oder Pressluftmotoren versehen ist.

10. Feuerlöschanlage nach einem der Ansprüche 1 bis 9, **dadurch gekennzeichnet, dass**
die Verbindung Standleitung(en) - Löscheinheit (4) über regelmäßig an der Standleitung(en) angeordnete Kupplungen erfolgt oder über ein Verbindungselement, das die Standleitung(en) an einer Stelle durchdringt.

11. Feuerlöschanlage nach einem der Ansprüche 1 bis 10, **dadurch gekennzeichnet, dass**
die Standleitung(en) in der Nähe der Schiene (3) angeordnet sind.

## Claims

1. A fire extinguishing facility for tunnels or similar constructions, comprising
at least two extinguishing units (4) which are to be guided on a rail (3) which is arranged above the road, and which are to be connected to the rail (3) using a drive system (5), and which can be moved along the rail (3), whereby
the extinguishing units (4) in each case have a container (7) for propellant and a container (6) for extinguishing agent, whereby the container (6) for extinguishing agent is connected via a pipe system with at least one positionable nozzle (10) in the extinguishing unit (4), the positioning of the nozzles (10) of the extinguishing units (4) being controllable, whereby
the extinguishing units (4) have one or more sensors (11), which are used to detect the source of the fire, and which are used to position the extinguishing unit(s) (4) and to control the nozzles (10), whereby
the extinguishing units (4) comprise in each case couplings (13) on each side in order to create the connection and to exchange the extinguishing agent between adjacent extinguishing units (4), and whereby
at least one extinguishing unit (4) has a connection which can be created as an option to one or more dedicated pipes for extinguishing agent and propellant which are arranged in the tunnel.

2. A fire extinguishing facility according to claim 1, **characterised in that**
in the tunnel, smoke gas and thermal development sensors (14) are arranged at a certain distance from each other, the signals of which are used to trigger the drive system (5) of the extinguishing units (4).

3. A fire extinguishing facility according to claim 2, **characterised in that**
the signals of the smoke gas and thermal development sensors (14) cause at least those extinguishing units (4) which are located on both sides of the source of the fire to be moved towards the source of the fire and to be coupled if required.

4. A fire extinguishing facility according to any one of claims 1 to 3, **characterised in that**
the extinguishing units (4) are equipped with at least one television camera (17) and/or at least one floodlight (16) in order to provide a visual display of the fire and the surrounding area in a central control unit, and in order to enable manual intervention to be made with regard to the control of the fire fighting.

5. A fire extinguishing facility according to any one of claims 1 to 4, **characterised in that**
the nozzles (10) are arranged so that they are rotatable horizontally by 360° and/or vertically by approximately 180°.

6. A fire extinguishing facility according to any one of claims 1 to 5, **characterised in that**
the nozzles (10) are positionable vertically or horizontally via a system.

7. A fire extinguishing facility according to any one of claims 1 to 6, **characterised in that**
the extinguishing units (4) are equipped with a warning device (12) and/or at least one display in order to show information to vehicles on the road.

8. A fire extinguishing facility according to any one of claims 1 to 7, **characterised in that**
the extinguishing units (4) are adapted in their form to the tunnel roof (2).

9. A fire extinguishing facility according to any one of claims 1 to 8, **characterised in that**
the drive system (5) of the extinguishing unit (4) is equipped with electric motors and/or compressed air motors.

10. A fire extinguishing facility according to any one of claims 1 to 9, **characterised in that**
the connection between the dedicated pipe(s) and the extinguishing unit (4) is created via couplings which are arranged at regular intervals on the dedicated pipe(s), or via a connection element which penetrates the dedicated pipe(s) at one point.

11. A fire extinguishing facility according to any one of claims 1 to 10, **characterised in that**
the dedicated pipe(s) are arranged near the rail (3).

## Revendications

1. Installation d'extinction d'incendie pour tunnel ou ouvrages semblables comprenant
au moins deux unités d'extinction (4) qui doivent être guidées par un rail (3) disposé au-dessus de la voie de circulation et doivent être reliées avec le rail (3) par un système de propulsion (5) et sont déplaçables le long du rail (3),
les unités d'extinction (4) disposant chacune d'un récipient (7) pour agent propulsif et d'un récipient (6) pour agent extincteur, le récipient (6) pour agent extincteur étant relié par un système de conduites avec au moins une buse (10) de l'unité d'extinction (4), pouvant être positionnée, et le positionnement de la buse (10) des unités d'extinction étant contrôlable,
les unités d'extinction (4) disposant d'un ou de plusieurs capteurs (11), lesquels servent à la reconnaissance du foyer d'incendie et au positionnement de l'unité/des unités d'extinctions (4) et au contrôle des buses (10),
les unités d'extinction (4) présentant chacune des accouplements (13) de chaque côté pour la connexion et l'échange d'agent extincteur entre les unités d'extinction (4) voisines, et
au moins une unité d'extinction (4) disposant d'une connexion réalisable au choix avec une ou plusieurs conduites dédiées pour agent extincteur et agent propulsif disposées dans le tunnel.

2. Installation d'extinction d'incendie selon la revendication 1, **caractérisée en ce que**
des capteurs de fumées et de chaleur (14) sont disposés dans le tunnel à une certaine distance les uns des autres, dont les signaux servent au pilotage du système de propulsion (5) des unités d'extinction (4).

3. Installation d'extinction d'incendie selon la revendication 2, **caractérisée en ce que**
les signaux des capteurs de fumées et de chaleur (14) ont comme effet qu'au minimum les unités d'extinction (4) proches placées de chaque côté du foyer d'incendie sont amenées vers le foyer d'incendie et s'accouplent au choix.

4. Installation d'extinction d'incendie selon les revendications 1 à 3, **caractérisée en ce que**
les unités d'extinction (4) sont équipées d'au moins une caméra de télévision (17) et/ou d'au moins un projecteur (16) pour l'affichage visuel de l'incendie et de ses environs dans une centrale de gestion et pour sa prise d'influence manuelle sur le contrôle de la lutte contre l'incendie.

5. Installation d'extinction d'incendie selon les revendications 1 à 4, **caractérisée en ce que**
les duses (10) sont disposées de façon pivotable horizontalement à 360° et/ou verticalement à environ 180°.

6. Installation d'extinction d'incendie selon les revendications 1 à 5, **caractérisée en ce que**
les duses (10) sont positionnables verticalement et horizontalement par un système.

7. Installation d'extinction d'incendie selon les revendications 1 à 6, **caractérisée en ce que**
les unités d'extinction (4) sont équipées d'un dispositif d'alerte (12) et/ou d'au moins un écran pour l'affichage d'informations aux usagers de la route.

8. Installation d'extinction d'incendie selon les revendications 1 à 7, **caractérisée en ce que**
les unités d'extinction (4) sont adaptées à la forme du plafond du tunnel (2).

9. Installation d'extinction d'incendie selon les revendications 1 à 8, **caractérisée en ce que**
le système de propulsion (5) de l'unité d'extinction (4) est équipé de moteurs électriques et/ou de moteurs à air comprimé.

10. Installation d'extinction d'incendie selon les revendications 1 à 9, **caractérisée en ce que**
la connexion conduite(s) dédiée (s) unité d'extinction (4) a lieu par des accouplements disposés régulièrement sur la/les conduite(s) dédiée(s) ou par un élément de connexion qui traverse la/les conduite(s) dédiée(s) à un endroit.

11. Installation d'extinction d'incendie selon les revendications 1 à 10, **caractérisée en ce que**
la/les conduite(s) dédiée(s) sont disposées à proximité du rail (3) .
